# EUROPÄISCHE PATENTSCHRIFT

(11) **EP 0 986 454 B1**
(45) Veröffentlichungstag und Bekanntmachung des Hinweises auf die Patenterteilung: **07.11.2001**
(21) Anmeldenummer: 98934865.1
(22) Anmeldetag: 08.06.1998
(51) Int. Cl.: B26F 3/02, B26F 1/04, B41F 13/03

(54) **VERFAHREN SOWIE EINRICHTUNG ZUM QUERPERFORIEREN EINER LAUFENDEN PAPIERBAHN**
METHOD AND DEVICE FOR CROSS-PERFORATING A MOVING PAPER STRIP
PROCEDE ET DISPOSITIF POUR PERFORER TRANSVERSALEMENT UNE BANDE DE PAPIER EN DEFILEMENT

(30) Priorität: 06.06.1997 DE 19723750
(43) Veröffentlichungstag der Anmeldung: 22.03.2000
(73) Patentinhaber: Koenig & Bauer Aktiengesellschaft, 97080 Würzburg (DE)
(72) Erfinder: HARTMANN, Manfred, Wolfgang, D-97725 Elfershausen (DE); MICHALIK, Horst, Bernhard, D-97204 Höchberg (DE)
(86) Internationale Anmeldenummer: DE9801542
(87) Internationale Veröffentlichungsnummer: WO9855278

(56) Entgegenhaltungen:
- EP-A- 0 054 907
- EP-A- 0 723 862
- EP-A- 0 744 367
- WO-A-87/04658
- DE-A- 3 611 895
- FR-A- 2 460 776
- FR-A- 2 715 605
- US-A- 3 059 842
- US-A- 4 552 316
- US-A- 4 596 546
- US-A- 4 805 501

## Beschreibung

Die Erfindung betrifft ein Verfahren zum Behandeln einer Papierbahn und entsprechend dem Verfahren behandelte Papierbahn gemäß den Ansprüchen 1 und 2.

Aus der DE-PS 10 19 321 ist ein Perforierwerk mit auf Walzen angeordneten Stiften bzw. Löchern bekannt. Diese Stifte bzw. Löcher befinden sich jeweils auf bzw. in einem Mantel einer Walze, wobei jede Walze einen entsprechenden Mantel trägt.

Die WO 87/04658 zeigt eine Einrichtung zum Querperforieren einer Papierbahn. Dabei ist ein Perforationsmesser spiralförmig auf einem Perforationszylinder angeordnet. Diese Schrift ist als Beschreibung des nächstliegenden Standes der Technik vom Gegenstand vom Anspruch 2 angesehen.

Die FR 2 460 776 offenbart eine Einrichtung zum Perforieren, bei der die Anordnung der Perforationsnadeln veränderbar ist.

Die EP 07 23 862 A1 beschreibt eine Stoffbahn, die auf ihrem Weg durch eine Rollenrotationsdruckmaschine nach ihrem Verlassen des Rollenwechslers entlang einer sich in Richtung quer zur Papierbahnlaufrichtung erstreckenden Linie getrennt und zu einer anderen Bahnführung gebracht wird. Diese Schrift ist als Beschreibung des nächstliegenden Standes der Technik vom Gegenstand vom Anspruch 1 angesehen.

Der Erfindung liegt die Aufgabe zugrunde, eine Papierbahn zu schaffen, die auf ihrem Weg nach dem Rollenwechsler durch die Rollenrotationsdruckmaschine laufend, ohne Schneidmessereinrichtung oder dgl. an vorwählbarer Stelle quertrennbar ist.

Diese Aufgabe wird erfindungsgemäß durch die Merkmale der Ansprüche 1 und 2 gelöst.

Die mit der Erfindung erzielbaren Vorteile bestehen insbesondere darin, daß z. B. eine mit Einziehgeschwindigkeit laufende Papierbahn kurzfristig eine in ihrer Lage vorwählbare Querreißlinie mit herabgesetzter Reißfestigkeit in Papierbahn-Längsrichtung als Querperforation erhält. Dadurch wird es auch möglich, z. B. eine bereits längsgeschnittene halb- oder viertelbreite Papierbahn an der perforierten Sollbruchstelle Querzutrennen und eine so hergestellte Einziehspitze mittels einer Einziehvorrichtung z. B. über Wendestangen einer anderen Längsfalztrichtereinheit oder einem Mischdeck einer Rollenrotationsdruckmaschine zuzuführen. Dadurch wird es möglich, z. B. in Verbindung mit einem fliegenden Plattenwechsel, binnen kürzester Zeit die Seitenzahl einer Lage einer Zeitung zu verändern.

Ein Ausführungsbeispiel ist in der Zeichnung dargestellt und wird im folgenden näher beschrieben. Es zeigen:
- Fig. 1: einen Querschnitt durch die schematische Darstellung einer erfindungsgemäßen Einrichtung;
- Fig. 2: einen Längsschnitt II - II durch eine Perforierwalze nach Fig. 1;
- Fig. 3: eine vergrößerte Darstellung eines Perforierstempelelementes nach Fig. 1 in vergrößerter Darstellung mit Perforierstempel in Ruhestellung;
- Fig. 4: eine Darstellung analog Fig. 3, jedoch mit Perforierstempel in Arbeitsstellung;
- Fig. 5: eine schematische Darstellung der Perforiermöglichkeiten für eine Einzugsspitze einer Papierbahn.

Eine Einrichtung zum Querperforieren einer laufenden Papierbahn 1 besteht aus zwei gegen die Papierbahn 1 anstellbaren Walzen, einer Perforierwalze 2 und einer Gegenwalze 3. Jede der Walzen 2; 3 weist beidseitig Wellenzapfen 4; 6 auf, welche jeweils mittig in Tragarmen 7; 8 gelagert sind. Pro Maschinenseite ist ein erstes Ende jedes Tragarmes 7; 8 im Seitengestell 9 schwenkbar gelagert - nur eines dargestellt -, während zwischen den zweiten Enden der Tragarme 7; 8 jeweils ein doppeltwirkender Arbeitszylinder 11, z. B. ein mit Anschlüssen 12; 13 versehener Pneumatikzylinder angeordnet ist.

In Ruhestellung (Fig. 1) befinden sich beide Walzen 2; 3 in einem Lichten Abstand e, z. B. 20 mm, voneinander entfernt. In einer nichtgezeigten Arbeitsstellung wirken beide Walzen 2; 3 auf die Papierbahn 1 ein, bzw. kämmen miteinander.

Die Perforierwalze 2 besteht z. B. aus einem Rohr 14, welches beidseitig die Wellenzapfen 4 trägt. Um das Rohr 14 herum ist koaxial ein zylinderförmiger Mantel 16 angeordnet, welcher über Seitenscheiben 17; 18 mit dem Rohr 14 verbunden ist. Das Rohr 14 und der zylinderförmige Mantel 16 sind in einem lichten Abstand f zueinander angeordnet. In dem Mantel 16 der Perforierwalze 2 sind in Schraubenlinienform und voneinander beabstandet ausfahrbare Perforierstempel 19 angeordnet. Die Perforierstempel 19 befinden sich z. B. auf einem ersten Perforierstempelpfad 21, welcher sich z. B. viermal um 360° schraubenlinienförmig über die gesamte Perforierwalzenbreite h erstreckt. Zusätzlich zum ersten Perforierstempelpfad 21 erstreckt sich ein um 180° zum ersten Perforierstempelpfad 21 versetzter und sich gegenläufig windender zweiter Perforierstempelpfad 22, welcher gleichfalls voneinander beabstandete Perforierstempel 19 aufweist.

Jeder Perforierstempel 19 ist in einem Perforierstempelelement 23 angeordnet und um einen Betrag g, z. B. vier Millimeter, in radialer Richtung der Perforierwalze 2 aus dem Mantel 16 bewegbar.

Das Perforierstempelelement 23 besteht aus einer in Richtung Rotationsachse 24 der Perforierwalze 2 geöffneten Hülse 26, welche am Hülsenboden 27 eine Bohrung 28 aufweist. Außerhalb der Hülse 26 und an den Hülsenboden 27 anschließend ist eine rohrartige Stempelführung 29 angeschlossen, deren hülsenabgewandtes Ende bündig ist mit dem Mantel 16 der Perforierwalze 2.

Die Hülse 26 nimmt einen in Richtung ihrer Längsachse 30 hin- und herbewegbaren Stößel 31 auf, welcher mit einem ersten Ende durch die Bohrung 28 ragt und den in der Draufsicht kreisrund ausgebildeten Perforationsstempel 19 mit einer Schneide 20 trägt. Am zweiten Ende des Stößels 31 ist ein an seinem Ende etwa linsenförmig ausgebildeter Stößelkopf 32 angeordnet, welcher seitlich z. B. zwei nasenförmige Führungen 33; 34 aufweist, welche in seitliche Aussparungen 36; 37 der Hülse 26 eingreifen. Zwischen dem Stößelkopf 32 und dem Hülsenboden 27 ist koaxial zum Stößel 31 eine Druckfeder 38 angeordnet. Das Perforierstempelelement 23 weist ein Außengewinde auf und ist jeweils in eine im Mantel 16 befindliche Gewindebohrung 39 eingeschraubt.

Jeder der um 180° zueinander versetzten Perforierstempelpfade 21; 22 ist jeweils in vier papierbahnviertelbreite Perforierstempel-Teilpfade A; B; C; D unterteilt. Daraus ergeben sich im Perforierstempelpfad 21 die Perforierstempel-Teilpfade A21; B21; C21; D21 und im Perforierstempelpfad 22 die Perforierstempel-Teilpfade A22; B22; C22; D22. Jeder Perforierstempel-Teilpfad A bis D weist eine Anzahl voneinander beabstandete Perforierstempelelemente 23 auf, z. B. jeweils im Abstand von 20 mm, welche jeweils um 360° schraubenlinienförmig auf dem Mantel 16 der Perforierwalze 2 angeordnet sind (Fig. 2 und 5). Alle Perforierstempelelemente 23 eines Perforierstempel-Teilpfades A bis D sind mittels eines separaten, jeweils getrennt schaltbaren druckluftbeaufschlagbaren Schlauches 41 betätigbar.

Dazu ist jeder Schlauch 41 eines Perforierstempel-Teilpfades A bis D der Perforierstempelpfade 21; 22 mittels einer Leitung 42 bis 49 verbunden. Die Leitungen 42 bis 45 sind über den linken Wellenzapfen 4 zu einer bekannten Dreheinführung 51 und die Leitungen 46 bis 49 sind über den rechten Wellenzapfen 4 zu einer Dreheinführung 52 geführt. Die Dreheinführungen 51; 52 stehen mit bekannten steuerbaren Druckluftversorgungseinrichtungen in Verbindung. Die Schläuche 41 der Perforierstempel-Teilpfade A21 bis D22 sind z. B. in schraubenlinienförmigen Nuten geführt, die auf dem Rohr 14 umlaufen. Die Gegenwalze 3 weist einen Mantel 59 aus weichem Kunststoff, z. B. Polyurethan mit einer Härte von 80 bis 85 Shore auf.

Nach einer anderen Ausführungsvariante weist die Gegenwalze 3 am Umfang Borsten auf, gegen welche die Papierbahn 1 sowie die Perforierstempel 19 gedrückt werden.

Schließlich kann die Gegenwalze 3 an ihrem Umfang auch Löcher zur Aufnahme der Perforierstempel 19 mit den Schneiden 20 aufweisen. Dabei müssen Gegenwalze 3 und Perforierwalze 2 im Arbeitszustand synchron zueinander umlaufen.

Zumindest die Perforierwalze 2 ist synchron zur Durchlaufgeschwindigkeit der Papierbahn 1 antreibbar. Dies kann mittels eines auf einem Wellenzapfen 4 drehfest angeordneten Zahnriemenrad 61 erfolgen, welches mittels eines Zahnriemens 62 eines Zahnriemenantriebes antreibbar ist.

Der Antrieb der Perforierwalze 2 sowie ggf. auch der Gegenwalze 3 kann auch mittels an die Walzen 2; 3 angeflanschter Elektromotore erfolgen, wobei die Umfangsgeschwindigkeit der Walzen 2; 3 zur Durchlaufgeschwindigkeit der Papierbahn 1 synchron ist.

Die Arbeitsweise der Einrichtung ist wie folgt.

In Fig. 5 sind mögliche, von links nach rechts oder von rechts nach links verlaufende Perforationslinien 52; 53 einer Papierbahn 1 gezeigt - im Winkel + Alpha bzw. im Winkel - Alpha zur Transportrichtung K der Papierbahn 1. Die Papierbahn 1 kann längsgetrennt und in Teilpapierbahnen 55 bis 58 zu je einem Viertel oder in halbe Teilpapierbahnen oder in Kombination von halben und viertel Teilpapierbahnen getrennt werden.

So können z. B. durch Aktivieren der Perforierstempel 19 des Perforierstempel-Teilpfades A21 eine Einzugsspitze auf der rechten Seite der viertelbreiten Teilpapierbahn 55 und durch Aktivieren der Perforierstempel 19 des Perforierstempel-Teilpfades C22 eine Einzugsspitze auf der linken Seite der viertelbreiten Teilpapierbahn 57 erzeugt werden. Die Perforationsstempel 19 sind vorzugsweise in Gruppen A21 bis D21 bzw. A22 bis D22 schaltbar. Die Perforationsstempel 19 können aber auch einzeln schaltbar sein.

Die um den Stempelhub g durch Druckluftbeaufschlagung aus dem Mantel 16 ausgefahrenen Perforierstempel 19 (Fig. 4) arbeiten gegen die Papierbahn 1 und die mittels Arbeitszylinder 11 angestellte Gegenwalze 3. Nach Entweichen der Druckluft werden die Perforierstempel 19 jeweils durch die Kraft der Feder 38 zurückgestellt.

Anstelle des schraubenlinienförmig geführten aufblasbaren Schlauches 41 können die Perforierstempelelemente 23 auch jeweils mittels einzelner, nicht dargestellter Druckluft-Betätigungszylinder ausgefahren werden. Dabei sind die Druckluft-Betätigungszylinder je Papierstempel-Teilpfad A21 bis D21 sowie A22 bis D22 jeweils separat schaltbar.

So sind weiterhin eine Vielzahl von Möglichkeiten des Ausbildens von Perforationen gegeben.

Sollte z. B. eine 1/1-Papierbahn 1 von links nach rechts entlang der Perforierlinie 52 querperforiert werden (Fig. 5), so werden zunächst die Perforierstempel 19 des Perforierstempel-Teilpfades A21 ausgefahren. Nachdem diese die Perforation in die Teilpapierbahn 55 eingebracht haben, werden die Perforierstempel 19 des Perforierstempel-Teilpfades A21 wieder eingefahren und die Perforierstempel 19 des PerforierstempeL-Teilpfades B21 ausgefahren usw., bis die Perforierlinie vollständig, d. h. auch im Bereich der Teilpapierbahn 58 eingebracht ist.

Nachfolgend können die in der vorbeschriebenen Weise eingebrachten Perforationen aufgerissen und die Teilpapierbahnen zu einer anderen Bahnführung verbracht werden.

Nach einer weiteren Ausführungsvariante kann sich der erste bzw. zweite Perforierstempelpfad 21; 22 insgesamt nur um 360° schraubenlinienförmig über die gesamte Perforierwalzenbreite h erstrecken. Dies ist vorteilhaft, wenn eine Papierbahn 1 über die gesamte Breite im Winkel von 45° perforiert werden soll.

Soll eine Papierbahn 1 in einem anderen Winkel Alpha als 45° (Fig. 5) perforiert werden, z. B. im Bereich von ± Alpha von 30° bis 60°, so sind in ersterem Falle mehr als 360° Drehung und im zweiten Falle weniger als 360° Drehung der schraubenlinienförmigen Perforierstempelpfade 21; 22 über die Perforierwalzenbreite h erforderlich.

Für die Einbringung von Perforationen in Teilpapierbahnen 55 bis 58 gilt das jeweils gleichermaßen.

Außer den oben beschriebenen Maßnahmen zur gezielten örtlichen Schwächung der Bahn/Teilpapierbahnen sind folgende Einrichtungen noch einsetzbar:
a) die Perforation kann aus einer Mehrzahl beabstandeter Schnitte im Bahn-Querschnitt bestehen,
b) die Schwächung kann durch Aufbringen einer sog. Wasserspur, z. B. durch Sprühen von Wasser oder einer anderen Flüssigkeit erfolgen.

### Bezugszeichenliste

- 1: Papierbahn
- 2: Perforierwalze
- 3: Gegenwalze
- 4: Wellenzapfen (2)
- 5: -
- 6: Wellenzapfen (3)
- 7: Tragarm (2)
- 8: Tragarm (3)
- 9: Seitengestell
- 10: -
- 11: Arbeitszylinder
- 12: Anschluß (11)
- 13: Anschluß (11)
- 14: Rohr (2)
- 15: -
- 16: Mantel, zylindrisch (2)
- 17: Seitenscheibe (2)
- 18: Seitenscheibe (2)
- 19: Perforierstempel (2)
- 20: Schneide (19)
- 21: Perforierstempelpfad (16)
- 22: Perforierstempelpfad (16)
- 23: Perforierstempelelement
- 24: Rotationsachse (2)
- 25: -
- 26: Hülse (23)
- 27: Hülsenboden (26)
- 28: Bohrung (27)
- 29: Stempelführung (19)
- 30: Längsachse (26)
- 31: Stößel (23)
- 32: Stößelkopf (23)
- 33: Führung (32)
- 34: Führung (32)
- 35: -
- 36: Aussparung (26)
- 37: Aussparung (26)
- 38: Feder
- 39: Gewindebohrung (16)
- 40: -
- 41: Schlauch
- 42: Leitung (A bis D; 21; 22)
- 43: Leitung (A bis D; 21; 22)
- 44: Leitung (A bis D; 21; 22)
- 45: Leitung (A bis D; 21; 22)
- 46: Leitung (A bis D; 21; 22)
- 47: Leitung (A bis D; 21; 22)
- 48: Leitung (A bis D; 21; 22)
- 49: Leitung (A bis D; 21; 22)
- 50: -
- 51: Dreheinführung
- 52: Perforierlinie (1)
- 53: Perforierlinie (1)
- 54: -
- 55: Teilpapierbahn
- 56: Teilpapierbahn
- 57: Teilpapierbahn
- 58: Teilpapierbahn
- 59: Mantel (3)
- 60: -
- 61: Zahnriemenrad (4)
- 62: Zahnriemen (61)

- A, B, C, D: Papierstempel-Teilpfad (21; 22)
- K: Transportrichtung (1; 55 bis 58)

- e: Abstand (2; 3)
- f: Abstand (14; 16)
- g: Betrag, Stempelhub (19)
- h: Arbeitsbreite (2)

- Alpha: Winkel Perforation
zur Seitenkante (1; 55; 56; 57; 58)

## Patentansprüche

1. Verfahren, eine Papierbahn wird auf ihrem Weg durch eine Rollenrotationsdruckmaschine nach ihrem Verlassen des Rollenwechslers mit einer sich in Richtung quer zur Papierbahnlaufrichtung erstreckenden Reißlinie versehen, entlang der die Papierbahnreißfestigkeit in Papierbahnlaufrichtung herabgesetzt wird, wobei als Reißlinie zur Transportrichtung der Papierbahn wahlweise rechts- oder linkssteigende Perforationen eingebracht werden, die Papierbahn (1) oder Teilpapierbahn (55 bis 58) wird an der Reißlinie getrennt und zu einer anderen Bahnführung gebracht.

2. Einrichtung zum Querperforieren einer Papierbahn (1) in einer Rollenrotationsdruckmaschine nach einem Rollenwechsler mit einer Perforierstempel (19) aufweisenden Patrizenwalze (2) zur örtlichen Schwächung der Papierbahn, wobei die Patrizenwalze (2) an ihrem Umfang (16) in Schraubenlinienform und voneinander beabstandet sich über die Bahnbreite erstreckende angeordnete Perforierstempel (19) aufweist und wobei zu einem ersten schraubenlinienförmigen Perforierstempelpfad (21) ein zweiter gegenläufig verlaufender schraubenlinienförmiger Perforierstempelpfad (22) angeordnet ist, wobei die Perforierstempel (19) in axialer Richtung der Patrizenwalze (2) in Gruppen zusammengefaßt und in Gruppen ausfahrbar sind, um eine Reißlinie nach vorgegebenem Muster auszuführen.

3. Einrichtung nach Anspruch 2, **dadurch gekennzeichnet, daß** die Einrichtung zum Perforieren eine Matrizenwalze (3) aufweist.

4. Einrichtung nach Anspruch 2, **dadurch gekennzeichnet, daß** über die gesamte Patrizenbreite (h) ein sich viermal um 360° schraubenlinienförmig verlaufender, voneinander beabstandete Perforierstempel (19) enthaltender erster Perforierstempelpfad (21) vorgesehen ist.

5. Einrichtung nach Anspruch 2, **dadurch gekennzeichnet, daß** über die gesamte Patrizenbreite (h) ein sich um 360° schraubenlinienförmig verlaufender, voneinander beabstandete Perforierstempel (19) enthaltender erster Perforierstempelpfad (21) vorgesehen ist.

6. Einrichtung nach den Ansprüchen 4 oder 5, **dadurch gekennzeichnet, daß** ein um 180° zum ersten Perforierstempelpfad (21) versetzter sowie gegenläufig verlaufender zweiter Perforierstempelpfad (22) mit Perforierstempeln (19) vorgesehen ist.

7. Einrichtung nach den Ansprüchen 4, 5 oder 6, **dadurch gekennzeichnet, daß** die Perforierstempel (19) jedes Perforierstempelpfades (21; 22) getrennt betätigbar ausgeführt sind.

8. Einrichtung nach den Ansprüchen 4, 5 oder 6, **dadurch gekennzeichnet, daß** jeder Perforierstempelpfad (21; 22) über die Patrizenbreite (h) in vier viertelbreite, getrennt schaltbare Perforierstempel-Teilpfade (A; B; C; D) unterteilt ist.

9. Einrichtung nach Anspruch 2, **dadurch gekennzeichnet, daß** die Perforierstempel (19) mittels druckluftaufblasbarer Schläuche (41) betätigbar sind.

10. Einrichtung nach den Ansprüchen 4, 5 oder 6, **dadurch gekennzeichnet, daß** die Perforierstempel (19) je Perforierstempel-Teilpfad (A; B; C; D) mittels druckluftaufblasbarer Schläuche (41) betätigbar sind.

11. Einrichtung nach Anspruch 2, **dadurch gekennzeichnet, daß** die Patrizenwalze (2) aus einem Rohr (14) besteht, welches schraubenlinienförmige, zum Perforierstempelpfad (21; 22) deckungsgleiche Nuten zur Aufnahme von Schläuchen (41) aufweist, **daß** das Rohr (14) einen koaxial angeordneten zylinderförmigen Mantel (16) trägt, der die Perforierstempelelemente (23) aufnimmt, **daß** der zylinderförmige Mantel (16) mit dem Rohr (14) über Seitenscheiben (17; 18) verbunden ist.

12. Einrichtung nach Anspruch 3, **dadurch gekennzeichnet, daß** die Matrizenwalze (3) am Umfang Löcher zur Aufnahme der Perforierstempelschneide (20) aufweist.

13. Einrichtung nach Anspruch 2, **dadurch gekennzeichnet, daß** die Perforationen Löcher oder Einschnitte sind.

## Claims

1. Method in which a paper web, on its way through a web-fed rotary printing machine, after it has left the roll changer, is provided with a tearing line which extends in the direction transverse to the paper running direction and along which the paper web tearing strength is reduced in the paper web running direction, the tearing line introduced being perforations which optionally rise to the right or to the left in relation to the transport direction of the paper web, the paper web (1) or partially paper web (55 to 58) being severed at the tearing line and moved to a different web guidance means.

2. Device for cross-perforating a paper web (1) in a web-fed rotary printing machine, downstream of a roll changer, having a punch roll (2) having a perforating punch (19) for the local weakening of the paper web, the punch roll (2) having on its circumference (16) perforating punches (19) which are arranged in the form of a helix and extend at intervals from one another over the web width, and a second helical perforating punch path (22) being arranged running opposite a first helical perforating punch path (21), the perforating punches (19) being combined into groups in the axial direction of the punch roll (2) and being able to be moved out in groups in order to make a tearing line in accordance with a predefined patent.

3. Device according to Claim 2, **characterized in** the perforating device has a die roll (3).

4. Device according to Claim 2, **characterized in that** over the entire punch width (h) there is provided a first perforating punch path (21) which runs four times through 360° in a helix and contains perforating punches (19) spaced at intervals from one another.

5. Device according to Claim 2, **characterized in that** over the entire punch width (h) there is provided a first perforating punch path (21) which runs through 360° in a helix and contains perforating punches (19) spaced at intervals from one another.

6. Device according to Claim 4 or 5, **characterized in that** a second perforating punch path (22) with perforating punches (19) is provided offset by 180° from the first perforating punch path (21) and running in the opposite direction.

7. Device according to Claim 4, 5 or 6, **characterized in that** the perforating punches (19) of each perforating punch path (21; 22) are designed such that they can be operated separately.

8. Device according to Claim 4, 5 or 6, **characterized in that** each perforating punch path (21; 22) is subdivided over the punch width (h) into four quarter-width, separately switchable perforating-punch part-paths (A; B; C; D).

9. Device according to Claim 2, **characterized in that** the perforating punches (19) can be operated by means of hoses (41) that can be inflated by compressed air.

10. Device according to Claim 4, 5 or 6, **characterized in that** the perforating punches (19) of each perforating-punch part-path (A; B; C; D) can be operated by means of hoses (41) that can be inflated by compressed air.

11. Device according to Claim 2, **characterized in that** the punch roll (2) comprises a tube (14) which has helical grooves, coinciding with the perforating punch path (21; 22), to accommodate hoses (41), **in that** the tube (14) bears a cylindrical cover (16) which is arranged coaxially and accommodates the perforating punch elements (23), and **in that** the cylindrical cover (16) is joined to the tube (14) via lateral discs (17; 18).

12. Device according to Claim 3, **characterized in that** the die roll (3) has on the circumference holes to accommodate the perforating punch cutter (20).

13. Device according to Claim 2, **characterized in that** the perforations are holes or incisions.

## Revendications

1. Procédé, pour munir une bande de papier sur son chemin à travers une machine à imprimer rotative à rouleau, après avoir quitté le changeur de rouleau, d'une ligne de déchirement s'étendant dans la direction transversale à la direction de défilement de la bande de papier, ligne de déchirement le long de laquelle la résistance au déchirement de la bande de papier est diminuée dans la direction de défilement de la bande de papier, sachant que l'on introduit comme ligne de déchirement des perforations au choix ayant un pas à droite ou un pas à gauche, par rapport à la direction de transport de la bande de papier, la bande de papier (1) ou la bande partielle de papier (55 à 58) étant séparée à l'emplacement de la ligne de déchirement et placée dans un autre guidage de bande.

2. Dispositif pour perforer transversalement une bande de papier (1) dans une machine à imprimer rotative à rouleau, après un changeur de rouleau, avec un rouleau à saillies (32) présentant des poinçons de perforation (19), pour affaiblir localement la bande de papier, le rouleau à élément en saillie (2) présentant sur sa périphérie (16) des poinçons de perforation (19) implantés selon une hélice et espacés les uns des autres, s'étendant sur la largeur de la bande, et un deuxième chemin à poinçons de perforation (29) en forme d'hélice, s'étendant à contre-sens d'un premier chemin de poinçon de perforation (21) s'étendant en forme d'hélice, étant disposé, les poinçons de perforation (19) étant rassemblés en groupes dans la direction axiale du rouleau à éléments en saillie (2) et étant déployables par groupes, afin de réaliser une ligne de déchirement répondant à un motif prédéterminé.

3. Dispositif selon la revendication 2, **caractérisé en ce que** le dispositif de perforation présente un rouleau à matrice (3).

4. Dispositif selon la revendication 2, **caractérisé en ce qu'**un premier chemin à poinçons de perforation (21), contenant des poinçons de perforation (19) espacés les uns des autres, s'étendant en forme d'hélice sur quatre fois la valeur de 360°, est prévu sur l'ensemble de la largeur (h) de la partie à élément en saillie.

5. Dispositif selon la revendication 2, **caractérisé en ce que**, sur l'ensemble de la largeur (h) de l'élément à partie en saillie, est prévu un premier chemin à poinçons de perforation (21) s'étendant en forme d'hélice sur 360°, contenant des poinçons de perforation (19) espacés les uns des autres.

6. Dispositif selon les revendications 4 ou 5, **caractérisé en ce qu'**un deuxième chemin à poinçons de perforation (22), décalé à 180° par rapport au premier chemin à poinçons de perforation (21) ainsi que s'étendant en sens inverse, avec des poinçons de perforation (19), est prévu.

7. Dispositif selon les revendications 4, 5 ou 6, **caractérisé en ce que** les poinçons de perforation (19) de chaque chemin à poinçons de perforation (21; 22) sont actionnables séparément.

8. Dispositif selon les revendications 4, 5 ou 6, **caractérisé en ce que** chaque chemin à poinçons de perforation (21; 22) est subdivisé, sur la largeur (h) de la partie à élément en saillie, en quatre chemins partiels à poinçons de perforation (A; B; C; D) faisant un quart de largeur, susceptibles d'etre manoeuvrés séparément.

9. Dispositif selon la revendication 2, **caractérisé en ce que** les poinçons de perforation (19) sont actionnables à l'aide de tuyaux (41) susceptibles d'être gonflés par de l'air comprimé.

10. Dispositif selon les revendications 4, 5 ou 6, **caractérisé en ce que** les poinçons de perforation (19) de chaque chemin partiel de poinçon de perforation (A; B; C; D) sont actionnables à l'aide de tuyaux (41) susceptibles d'être gonflés par de l'air comprimé.

11. Dispositif selon la revendication 2, **caractérisé en ce que** le rouleau à élément en saillie (2) est constitué d'un tube (14) qui présente des gorges en forme d'hélice, en coïncidence avec le chemin à poinçons de perforation (21; 22), pour recevoir des tuyaux (41), **en ce que** le tube (14) porte une enveloppe (16) à forme cylindrique, coaxiale, qui supporte les éléments à poinçons de perforation (23), **en ce que** l'enveloppe (16) à forme cylindrique est reliée au tube (14) par des disques latéraux (17; 18).

12. Dispositif selon la revendication 3, **caractérisé en ce que** le rouleau à matrice (3) présente sur sa périphérie des trous devant recevoir les tranchants de poinçons de perforation (20).

13. Dispositif selon la revendication 2, **caractérisé en ce que** les perforations sont des trous ou des entailles.
